# EUROPÄISCHE PATENTSCHRIFT

(11) **EP 3 001 119 B1**
(45) Veröffentlichungstag und Bekanntmachung des Hinweises auf die Patenterteilung: **21.11.2018**
(21) Anmeldenummer: 14186151.8
(22) Anmeldetag: 24.09.2014
(51) Int. Cl.: F24H 7/06

(54) **Speicherofen**
Storage heater
Poêle à accumulation

(43) Veröffentlichungstag der Anmeldung: 30.03.2016
(73) Patentinhaber: Neurath, Mario, 9020 Klagenfurt (AT)
(72) Erfinder: Neurath, Mario, 9020 Klagenfurt (AT)
(74) Vertreter: Limbeck, Achim

(56) Entgegenhaltungen:
- BE-A1- 788 745
- CH-A- 220 703
- CH-B1- 697 441
- CN-U- 203 273 360
- DE-A1-102010 006 688
- DE-A1-102012 021 705
- DE-U1- 20 015 426

## Beschreibung

### Technisches Gebiet

Die vorliegende Erfindung betrifft einen Speicherofen mit zumindest einer Einrichtung zur Erzeugung von Wärmestrahlung, welche von einer im Wesentlichen geschlossenen Hohlkammer umschlossen ist, dessen Wandung zumindest bereichsweise ein Speichermedium umfasst, welches die durch die Einrichtung erzeugte Wärmestrahlung aufnimmt, und die gespeicherte Energie während langer Zeit über die Oberfläche der Wandung in Form von Wärmestrahlung gleichmäßig an die Umgebung abgibt, wobei das mindestens eine Speichermedium zumindest teil- oder bereichsweise aus transparenten und/oder zumindest teiltransparenten und/oder mineralischem Salzstein gebildet ist, welche über- und nebeneinander platziert werden, um die äußere Wandung des Speicherofens zu bilden.

### Stand der Technik

Aus dem Stand der Technik sind Speicheröfen (Kaminöfen) meist in Form von aus Keramik oder Naturstein gefertigten, geschlossenen Feuerstätten bekannt, bei denen die in einer Brennkammer frei werdende Wärme von einem schweren Speicherkern aufgenommen wird und die gespeicherte Energie über die Oberfläche des Speicherofens in Form von Wärmestrahlung gleichmäßig wieder abgegeben wird. Der wesentliche Nachteil bei herkömmlichen Speicheröfen ist die konstant notwendige Nachbefeuerung und die damit verbundene Komforteinbuße. Zudem heizen Speicheröfen, die nicht über eine Ummantelung mit wärmespeichernden Materialien verfügen, nur, wenn das Feuer lodert. Ein weiterer Nachteil ist darin zu sehen, dass ihre Wärmeleistung zum größten Teil als Konvektionswärme erfolgt. Hierbei werden die Abgase und Rußpartikel des verwendeten Brennstoffes während eines Brennvorganges bei hohen Temperaturen (800° bis 1000 °C) verbrannt und setzen somit ein Höchstmaß an Energie frei.

Es ist darüber hinaus bekannt, Räumlichkeiten mit Infrarotstrahlern zu beheizen. Diese Strahler erzeugen Infrarotstrahlung, welche für Erwärmungszwecke eingesetzt werden können. Im Gegensatz zu konventionellen Heizöfen funktionieren Infrarotstrahler überwiegend über die Erwärmung der angestrahlten Fläche, nicht dagegen durch die Erwärmung der Luft am Heizkörper. Die Wärmewelle breitet sich mit Lichtgeschwindigkeit aus und wird entweder transmittiert (durchgelassen), reflektiert oder absorbiert, das heißt vom Körper (Wände, Oberflächen von Möbeln, Personen) aufgenommen und in Wärme umgewandelt.

Der Vorteil des Einsatzes von Infrarotstrahlern gegenüber herkömmlichen Heizöfen besteht demnach insbesondere darin, dass nicht erst die Raumluft aufgeheizt und mithin ausgetrocknet werden muss, die sofort nach oben steigt und sich an der Decke sammelt, sondern Wärmeenergie unmittelbar an den Körper abgegeben wird. Die Wärmestrahlung wird dabei als besonders angenehm empfunden. Ein weiterer Vorteil ist darin zu sehen, dass Wärme länger gespeichert und über einen längeren Zeitraum wieder abgegeben wird. Die Wärmeentwicklung an Wänden und Decken bewirken eine Entfeuchtung, so dass einem Schimmelbefall vorgebeugt werden kann. Letztlich führt die Nutzung von Infrarotstrahlern zu Energieeinsparung gegenüber konventionellen Heizsystemen.

Aus der CN 203 273 360 ist Speicherofen mit einer Einrichtung zur Erzeugung von Wärmestrahlung bekannt, welche von einer im Wesentlichen geschlossenen Hohlkammer umschlossen ist, dessen Wandung zumindest bereichsweise ein Speichermedium in Form eines Salzsteins umfasst, welches die durch die Einrichtung erzeugte Wärmestrahlung aufnimmt, und die gespeicherte Energie während langer Zeit über die Oberfläche der Wandung in Form von Wärmestrahlung gleichmäßig an die Umgebung abgibt, wobei der Salzstein über- und nebeneinander platziert werden kann, um so die äußere Wandung des Speicherofens zu bilden.

Nachteilig bei den bekannten Infrarotstrahlern ist allerdings, dass diese ihre Wärmestrahlung (meist über Reflektoren) direkt an die Umgebung ableiten, was je nach Beschaffenheit und Größe des zu heizenden Raumes zu Wärmeverlusten führen kann.

Aus der DE 10 2012 021 705 A1 betrifft eine Vorrichtung, die zur Beheizung und Beleuchtung von Räumen, sowie zur Verbesserung der Raumluft dient. Die Vorrichtung besteht aus einem Rahmengerüst, in das Bauelemente aus Salz eingefügt sind, wobei im gebildeten Innenraum ein Heizelement und LED-Beleuchtungstechnik eingebaut ist.

### Darstellung der Erfindung

Der vorliegenden Erfindung liegt die Aufgabe zu Grunde, einen Speicherofen zu schaffen, welcher die vorgenannten Nachteile ausräumt und welcher geeignet ist, sofortige Strahlungswärme zu erzeugen und dabei eine energieeffiziente Speicherung und gleichmäßige Abgabe der Wärmeleistung in den Raum zu erreichen.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Speicherofens sind in dem abhängigen Unteranspruch angegeben.

Erfindungsgemäß ist ein Speicherofen der eingangs genannten Art dadurch gekennzeichnet, dass die Einrichtung ein elektrisch betriebener Infrarotstrahler ist, der über einen Dimmer in seiner Intensität dimmbar ist, wobei der Infratrostrahler ein Halogen-Infrarot-Strahler ist, der den Salzstein auf ca. 105°C erwärmen kann.

Die Einrichtung wird elektrisch betrieben und der Infrarotstrahler lässt sich dimmen. Hierbei kommt dem Speicherofen das Wiensche Verschiebungsgesetz zu Gute, nämlich der Zusammenhang des Abstrahlungsmaximums und der Temperatur. Die relativ niedrigere Oberflächentemperatur des Speichermediums, welche auf ca. 105°C erwärmt wird, bietet eine ideale Frequenz, welche als effizientestes Wellenlängenspektrum für den menschlichen Körper betrachtet wird. Selbstverständlich sind darüber hinaus auch höhere Temperaturen möglich, allerdings ist die Wellenlänge λmax des Gebietes höchster Strahlungsintensität des Infrarotstrahlers der absoluten Temperatur umgekehrt proportional, d.h. dass die Frequenz mit der Temperatur ansteigt bzw. das Wellenlängen-Maximum sich bei steigender Temperatur zu kürzeren Wellenlängen hin verschiebt, wodurch das ideale Wellenlängenspektrum nicht beibehalten werden kann.

Ein Halogen-Strahler kommt zur Anwendung. Halogen-Infrarotstrahler weisen eine hohe Strahlungsintensität, eine hohe Energieausbeute und eine gute Steuerbarkeit auf. Darüber hinaus beträgt die Aufheiz- und Abkühlzeit nur wenige Sekunden, was sie für den vorliegenden, erfindungsgemäßen Einsatzzweck besonders geeignet macht.

Der Halogen-Strahler besteht vorzugsweise aus einem strahlungsdurchlässigen, gasdichten Hüllrohr aus elektrisch isolierendem Werkstoff, in welchem ein Heizleiter aus Wolfram oder Kohlenstoff angeordnet ist, welcher zwei Enden aufweist, die jeweils mit Hülsen elektrisch und mechanisch verbunden sind. In einer weiteren, allerdings nicht bevorzugten Variante können auch andere denkbaren Infrarotstrahler, bspw. Quarzstrahler, Verwendung finden.

Die benötigte Heizleistung des Infrarotstrahlers ist abhängig von der Größe des Speicherofens und des verwendeten Speichermediums.

Erfindungsgemäß werden vorliegend Stoffe verwendet, welche zumindest in Bereichen transparent und/oder teiltransparent, also licht- und/oder zumindest teillichtdurchlässig, sind, um zu erreichen, dass der erfindungsgemäße Speicherofen gleichermaßen als Lichtquelle und/oder als designerisches Licht-Raumelement genutzt werden kann.

Das vorliegend verwendete transparente und/oder teiltransparente Speichermedium ist entscheidend für die Speicherung der Infrarot-Wärmestrahlung. Hierzu eignen sich in erster Linie organische Stoffe (z. B. Holz, Kork, Zellulose, etc.), welche die Wärme sehr rasch aufnehmen und diese nach der Sättigung allmählich und konstant an die Umgebung abgeben. Auch mineralische Stoffe (z. B. Zement, Beton, Ton, Ziegel, Lehm, Gipskarton etc.) sind hierzu besonders geeignet, benötigen allerdings für den Speichervorgang etwas länger, was allerdings bewirkt, dass sie dafür die gespeicherte Wärme über längere Zeit an die Umgebung abgeben. Als besonders geeignet erweisen sich darüber hinaus Marmor, Kalksinter und Speckstein. Ein Speicherofen mit den in diesem Abschnitt aufgeführten Stoffen fällt jedoch nicht unter den Schutzbereich der Ansprüche.

Gemäß der Erfindung kommt Salzstein als Stoff des Speichermediums zur Anwendung, vorzugsweise in Form von Salzziegeln, welche über- und nebeneinander platziert werden, um die äußere Wandung des Speicherofens zu bilden.

Salzstein ist ein guter Wärmespeicher, die abgestrahlte Wärme wird also im Salzstein auch zusätzlich gespeichert und gibt nach Erreichen der gewünschten Ofentemperatur auch nach dem Dimmen des Infrarot-Heizstrahlers mehr Wärme ab als nach der Reduktion der Wattanzahl zu erwarten wäre (Wiensches Verschiebungsgesetz). Im Unterschied zu anderen Infrarot-Wärmequellen (Infrarotpaneelen), bei denen die angestrahlte Oberflächentemperatur maximal 90°C erreicht, wird der Salzstein bei dem vorliegenden Speicherofen mit Halogen-Infrarot-Strahler wie ein Kachelofen auf ca. 105°C erwärmt.

Ein besonderer Vorteil bei der Verwendung von Salzstein besteht einerseits in seiner Teiltransparenz für Licht sowie darin, dass die Atemluft durch das freigesetzte Salz mit Ionen angereichert wird. Nach wissenschaftlichen Untersuchungen bewirkt ein hoher Anteil an Ionen durch die Verwendung des Salzsteins eine Steigerung des körperlichen Wohlbefindens, da das spezielle Mikroklima, das durch die Natursalze geschaffen wird, sich durch eine besondere bakteriologische Reinheit auszeichnet und ähnlich belebende Eigenschaften wie Meeresluft oder Salzstollen aufweist.

### Kurzbeschreibung der Zeichnungen

Weitere Ziele, Vorteile und Anwendungsmöglichkeiten des erfindungsgemäßen Speicherofens ergeben sich aus der nachfolgenden Beschreibung eines Ausführungsbeispiels anhand der Zeichnung.

### In der Zeichnung zeigt

- Fig.1: den erfindungsgemäßen Speicherofen im Schnitt. Ausführung der Erfindung

Wie aus Fig.1 ersichtlich, umfasst der Speicherofen 1 zumindest eine Einrichtung 2 zur Erzeugung von Wärmestrahlung in Form eines vorteilhaften Halogen-Infrarot-Strahlers 2. Die Einrichtung 1 ist von einer im Wesentlichen geschlossenen Hohlkammer 3 umschlossen, dessen Wandung 30 hier ein Speichermedium 31 in Form von Salzziegeln umfasst, welches die durch die Einrichtung 2 erzeugte Wärmestrahlung aufnehmen und die gespeicherte Energie während langer Zeit über die Oberfläche der Wandung 30 in Form von Wärmestrahlung gleichmäßig an die Umgebung abgeben.

Der Halogen-Infrarot-Strahler 2 ist über den Dimmer 5 in seiner Intensität dimmbar.

Ferner ist in der Hohlkammer 3 vorzugsweise zumindest eine weitere Leuchte 5 (vorteilhaft eine LED) untergebracht, welche zusätzlich oder alternativ die transparenten und/oder zumindest teiltransparenten, organischen und/oder mineralischen Stoffe be- bzw. durchleuchtet.

Die Schalter 6 und 7 schalten die zusätzliche LED-Leuchte 4 sowie den Halogen-Infrarot-Strahlers 2.

In einer weiteren, nicht dargestellten Ausführungsform des Speicherofens 1 kann auch eine doppel- oder mehrwandige Ausführung der Wandung 30 in Betracht kommen, bei denen zusätzlich im Speicherofen 1 Konvektionswärme entsteht.

Die vorliegende Erfindung stellt eine äußerst ökonomische Art eines insbesondere elektrisch betriebenen Speicherofens 1 dar. Die erzeugte Wärmestrahlung ist gesundheitsfördernd. Der Speicherofen 1 dient zusätzlich als wunderschöne Lichtquelle und ist auch als Möbelstück geeignet und verwendbar (beheizte/beleuchtete Salztische, Stühle etc.).

### Liste der Bezugsziffern

- 1: Speicherofen
- 2: Einrichtung / Halogen-Infrarot-Strahler
- 3: Hohlkammer
- 4: LED-Leuchte
- 5: Dimmer
- 6: Schalter LED-Leuchte
- 7: Schalter Einrichtung
- 20: Sockel des Halogen-Infrarot-Strahlers
- 30: Wandung der Hohlkammer
- 31: Speichermedium

## Patentansprüche

1. Speicherofen (1) mit zumindest einer Einrichtung (2) zur Erzeugung von Wärmestrahlung, welche von einer im Wesentlichen geschlossenen Hohlkammer (3) umschlossen ist, dessen Wandung (30) zumindest bereichsweise ein Speichermedium (31) umfasst, welches die durch die Einrichtung (2) erzeugte Wärmestrahlung aufnimmt, und die gespeicherte Energie während langer Zeit über die Oberfläche der Wandung (30) in Form von Wärmestrahlung gleichmäßig an die Umgebung abgibt, wobei das mindestens eine Speichermedium (31) zumindest teil- oder bereichsweise aus transparenten und/oder zumindest teiltransparenten und mineralischem Salzstein (31) gebildet ist, welche über- und nebeneinander platziert werden, um die äußere Wandung des Speicherofens zu bilden,
**dadurch gekennzeichnet, dass**
die Einrichtung (2) ein elektrisch betriebener Infrarotstrahler (2) ist, der über einen Dimmer (5) in seiner Intensität dimmbar ist, wobei der Infratrostrahler (2) ein Halogen-Infrarot-Strahler ist, der den Salzstein (31) auf ca. 105°C erwärmen kann.

2. Speicherofen nach Anspruch 1,
**dadurch gekennzeichnet, dass**
in der Hohlkammer (3) zumindest eine weitere Leuchte (4) vorgesehen ist, welche zusätzlich oder alternativ die transparenten und/oder zumindest teiltransparenten und/oder mineralischen Stoffe be- bzw. durchleuchten kann.

## Claims

1. Storage heater (1) with at least one device (2) for the generation of heat radiation, which is enclosed by mainly closed hollow chamber (3), of which the walls (30) contain, at least in parts, a storage medium (31), which receives and stores the heat energy generated by the device (2), and which releases the stored energy over a long period of time over the walls (30) in the form of heat radiation to the surrounding space, whereby at least of the storage mediums (31) is formed at least in parts or sections by transparent and/or at least partially transparent and mineral rock salt blocks (31), which are arranged next to and on top of each other and thus form the outer wall of the storage heater,
**characterized in that**
the device (2) is an electrically powered infrared radiator (2), which is controlled in its power by means of a dimmer (5), whereby the infrared radiator (2) is a halogen radiator, which heat the rock salt blocks (31) to a temperature of approximately 105°C.

2. Storage heater according to claim 1,
**characterized in that**
there is at least one additional light (4) provided inside the hollow chamber (3), which can additionally or alternatively send light radiation to respectively through the transparent and/or at least partially transparent and/or mineral substances.

## Revendications

1. Poêle à accumulation (1) comportant au moins un dispositif (2) de génération de rayonnement thermique, qui est enfermé dans une chambre creuse (3) sensiblement fermée, dont la paroi (30) comprend au moins partiellement un support de stockage (31) qui absorbe le rayonnement thermique produit par le dispositif (2), et libère uniformément l'énergie emmagasinée dans l'environnement sous la forme d'un rayonnement thermique pendant une longue période de temps à travers la surface de la paroi (30), où au moins un support de stockage (31) est formé partiellement ou par endroit de pierre de sel transparente et/ou au moins partiellement transparente et minérale (31) qui sont placées les unes à côté des autres pour former la paroi extérieure du poêle à accumulation,
**caractérisé en ce que**
le dispositif (2) est un radiateur infrarouge électrique (2) dont l'intensité peut être réglée par l'intermédiaire d'un variateur (5), le radiateur infrarouge (2) étant un radiateur infrarouge halogène qui peut chauffer la pierre de sel (31) à environ 105°C.

2. Poêle à accumulation suivant le descriptif 1,
**caractérisé en ce que**
au moins un autre luminaire (4) est prévu dans la chambre creuse (3), qui peut en plus, ou de manière alternative, illuminer ou éclairer les substances transparentes et/ou au moins partiellement transparentes et/ou minérales.
